# EUROPÄISCHE PATENTSCHRIFT

(11) **EP 0 398 345 B1**
(45) Veröffentlichungstag und Bekanntmachung des Hinweises auf die Patenterteilung: **09.03.1994**
(21) Anmeldenummer: 90109392.2
(22) Anmeldetag: 18.05.1990
(51) Int. Cl.: B65D 81/08

(54) **Zuschnitt für eine Verpackungskiste**
Blank for packaging case
Flan pour caisse d'emballage

(30) Priorität: 19.05.1989 DE 8906164 U
(43) Veröffentlichungstag der Anmeldung: 22.11.1990
(73) Patentinhaber: Loidold-Ellesser, Hannelore, D-91555 Feuchtwangen (DE)
(72) Erfinder: Loidold-Ellesser, Hannelore, D-91555 Feuchtwangen (DE)
(74) Vertreter: Tergau, Enno, Dipl.-Ing.

(56) Entgegenhaltungen:
- WO-A-88/05006
- FR-A- 2 391 121
- GB-A- 809 413
- US-A- 3 889 743

## Beschreibung

Die Erfindung betrifft einen vorzugsweise einteiligen Zuschnitt für eine insbesondere aus Wellpappe bestehende Verpackungskiste.

Derartige Kisten sind bekannt und werden in großem Umfange verwendet. Um die unterschiedlichen Verpackungsgüter darin festzulegen und gegen Beschädigung beim Transport zu schützen, ist es bekannt, die verbleibenden Freiräume, welche von den Gütern nicht ausgefüllt werden, mit Sägespänen, Kunststoffschnittseln, insbesondere Schaumpolystyrolschnittseln zu füllen. Des weiteren ist es bekannt, aus Kunststoffen, insbesondere Schaumpolystyrol, ganze Verpackungsblöcke herzustellen, in welche Hohlräume eingeformt sind, die den zu verpackenden Gegenständen exakt angepaßt sind und die zur Aufnahme dieser Gegenstände dienen.

Die vorbekannten Verpackungsarten sind in mehrfacher Hinsicht aufwendig. Insbesondere wenn zum Ausfüllen der verbleibenden Hohlräume Schaumkunststoffe, beispielsweise Schaumpolystyrol, verwendet wird, müssen verhältnismäßig große Mengen von wertvollen Rohstoffen für diese doch eigentlich untergeordneten Zwecke eingesetzt und verbraucht werden. Aber auch unter dem Gesichtspunkt der Lagerhaltung sind die vorbekannten Verpackungen aufwendig, da die auf Vorrat zu haltenden Volumina an Verpackungsmaterial groß sind. Auch die Entsorgung bereitet große Probleme und belastet die Umwelt.

Aus US-A-3.889.743 ist es bereits bekannt, vor dem Verpacken in die gesondert hergestellte Verpackungskiste einen aufblasbaren Folienbeutel aus einer Kunststoffolie, beispielsweise Polyethylen einzusetzen. Nach dem Einlegen des Beutels und der zu verpackenden Gegenstände wird der Beutel aufgeblasen, und füllt dabei die verbleibenden Hohlräume zwischen den zu verpackenden Gegenständen weitgehend aus. Es handelt sich bei dieser Verpackungsart zweifellos um einen Fortschritt, insbesondere im Hinblick auf die Einsparung wertvoller Rohmaterialien. Dennoch verbleibt auch dieser Lösung ein erheblicher Nachteil, der insbesondere in der getrennten Lagerhaltung der Verpackungskisten einerseits und der Folienbeutel andererseits besteht. Auch ist der Arbeitsaufwand beim Füllen der Kiste beträchtlich, da aus den meist flach angelieferten Wellpapp-Zuschnitten zunächst die Kiste aufgerichet und in diese die Folienbeutel eingelegt werden müssen.

Der Neuerung liegt die Aufgabe zugrunde, eine Verpackungskiste vorzuschlagen, die mit einem Minimum an Arbeitsgängen aufgerichtet und gefüllt werden kann und bei der auch der erforderliche Lagerplatz für die Aufbewahrung der ungefüllten Kisten gering ist. Zur Lösung dieser Aufgabe wird vorgeschlagen, daß von einem vorzugsweise einteiligen Zuschnitt für die Verpackungskiste, der beispielsweise aus Wellpappe, Karton o.dgl. bestehen kann, ausgegangen wird und daß auf der Innenseite des Zuschnittes ein mehrlagiges in sich geschlossenes aufblasbares Polster aus Kunststoffolie befestigt ist. Soll ein derart beschaffener Zuschnitt zur Kiste aufgerichtet werden, so sind nur wenige Handgriffe erforderlich, die gegebenenfalls auch automatisiert werden können. Nach dem Aufrichten liegt sogleich der fertige Verpackungsbehälter vor, der mit Gütern gefüllt werden kann. Nach dem Füllen ist das Polster lediglich noch aufzublasen und der gesamte Füllvorgang ist beendet. Der vorgeschlagene Verpackungsbehälter beansprucht in flachgelegtem Zustand wenig Lagerraum, er ist schnell aufzurichten und zu füllen und kann nach Gebrauch als Ganzes durch Verbrennen beseitigt werden.

Zur Herstellung einer bevorzugten Ausführungsform wird vorgeschlagen, daß das Polster aus mehreren Kammern besteht, die untereinander in luftdurchlässiger Verbindung stehen. Wenigstens eine dieser Kammern ist mit einem verschließbaren Lufteinlaßstutzen ausgerüstet. Zum Füllen wird das Füllgas, meist Preßluft an dieser Stelle eingeleitet und verteilt sich dann gleichmäßig in allen miteinander zusammenhängenden Polsterkammern.

Zur Erhöhung der Sicherheit wird vorgeschlagen, daß das Polster aus drei Folienlagenß besteht, die an ihren Rändern ziehharmonika-artig miteinander verbunden sind. Durch diese Anordnung wird ein großvolumiges Polster erzeugt, welches sich leicht auch in kleinere Zwischenräume zwischen den Verpackungsgegenständen einlegt. Die ziehharmonika-artige Befestigung der Folien aneinander bewirkt zudem, daß das Polster auch in den Randbereichen, also in unmittelbarer Nähe der Kistenwände hinreichend stark aufblasbar ist.

Bei mehreren, übereinanderliegenden Kammern kann das untere Kammersystem mit einem eigenen Aufblasstutzen ausgerüstet sein. Dieser Stutzen wird nach dem Einleiten von Gas oder Luft z.B. durch Umfalten und Festkleben auf seiner Karton- oder Wellpapp-Unterlage verschlossen. Die darüber angeordnete weitere Kammer, evtl. auch mehrere, sind mit einem weiteren Aufblasstutzen ausgerüstet. Es entstehen auf diese Weise wenigstens zwei übereinander angeordnete Luftpolsterkissen, die zu einer sicheren und weichen Abpolsterung der verpackten Gegenstände führen.

Die eingeblasene Luft verteilt sich in den jeweils oberen Kissen so, wie dies in Fig. 2 dargestellt ist. Nach Beendigung des Füllvorganges schließen sich die Luftdurchtrittsöffnungen selbsttätig mit Hilfe der Folienklappen 20.

Die Grundflächen der Kammern entsprechen vorzugsweise jeweils der Fläche ihrer Wellpappunterlage und sie können durch stellenweise Verbindung untereinander der Form der zu verpackenden Gegenstände angepaßt sein. Diese Verbindung der Folien untereinander kann durch Punkt- oder Linienschweißen der oberen mit der mittleren Folie erzeugt werden, so daß letztendlich das obere Polster ein ähnliches Aussehen hat wie die bekannten Möbelpolster im Bereich ihrer Heftknöpfe. Da die Anordnung dieser Verbindungen punktförmig oder linienförmig in beliebiger Weise erfolgen kann, ist hierdurch die Möglichkeit eröffnet, auch aufblasbare Folienpolster individuell den Formen der zu verpackenden Gegenstände anzupassen.

Die Gesamtanordnung der Folienkammern im Kunststoff-Schlauch wird vorzugsweise so getroffen, daß die Schweißnähte, welche die Kammern des Folienpolsters begrenzen, im Bereich der Knickstellen des Zuschnittes liegen. Die Schweißnähte nehmen indes nicht die gesamte Länge der Knickstellen des Zuschnittes ein, sondern sie lassen Durchlaßstellen frei für die Aufblasluft. Diese Anordnung ist aus den bereits erwähnten Gründen vorteilhaft, da dann nämlich nur Preßluft an einer einzigen Stelle in das Gesamtpolster eingeblasen werden muß, welche sich über die erwähnten Durchlaßstellen im gesamten Polster verteilen kann. Des weiteren wird vorgeschlagen, daß im Bereich der Durchlaßstellen Folienklappen angeordnet sind, die die Durchlaßstellen unter der Wirkung des Gewichtes der verpackten Teile verschließen. Ein Folienpolster, welches mit derartigen inneren Folienklappen ausgerüstet ist, kann leicht aufgeblasen werden; die Klappen sorgen indes nach Art von Rückschlagventilen dafür, daß die einmal eingeleitete Luft selbsttätig nicht wieder entweichen kann.

Der Neuerungsgegenstand wird im folgenden anhand der beigefügten Zeichnung näher erläutert. Es stellen dar:
- Fig. 1: eine perspektivische Ansicht eines flachgelegten und teilweise wieder aufgerichteten Zuschnittes mit eingeklebter oder eingeschweißter Polsterfolie;
- Fig. 2: eine Draufsicht auf eine Ausführungsform eines flachgelegten Zuschnittes;
- Fig. 3: eine Einzelheit aus dem Bereich der Folienklappen.

Der in Fig. 1 dargestellte Zuschnitt besteht aus einer Wellpappbahn 1, die durch Rillungen 2,2′,2˝ in insgesamt vier Felder 3,4,5 und 6 unterteilt ist. Die Felder sind jeweils noch in an sich bekannter Weise mit Seitenlappen 7 ausgerüstet, die über Rillungen klappbar mit den Feldern verbunden sind und die voneinander durch Einschnitte 8 getrennt sind. Ein derartiger Zuschnitt läßt sich leicht in der in Fig. 1 angedeuteten Weise zur Kiste zusammensetzen, wobei dann die Kante 9 des in der Zeichnung links dargestellten Feldes auf die Kante 10 des rechten Feldes stößt und mit Hilfe des dort angeformten Streifens 11 durch Kleben festgelegt werden kann.

Neuerungsgemäß ist auf der Innenseite des Zuschnittes (Wellpappbahn 1) ein mehrlagiges aufblasbares, in sich geschlossenes Polster 12 aus Kunststoffolie befestigt. Die Befestigung kann dabei durch Schweißen oder Kleben oder auf beliebige andere Art geschehen. Fig. 1 läßt erkennen, daß das Polster 12 aus mehreren Kammern 13,14,15 und 16 besteht, deren Grundfläche im dargestellten Fall im wesentlichen der Grundfläche der Felder 3,4,5 und 6 entspricht. Fig. 1 läßt weiter erkennen, daß an die Felder 14 und 16 noch jeweils weitere Kammern 17,18,21 und 22 angeformt sind, welche im dargestellten Ausführungsbeispiel etwa rechtwinklig aus der Fläche des Zuschnittes herausragen.

Wenigstens eine der Kammern, im dargestellten Ausführungsbeispiel die Kammer 17, weist einen verschließbaren Lufteinlaßstutzen 19 auf, über den das gesamte Polster aufgeblasen werden kann. Diese zusätzlichen Seitenkammern sollten etwas länger sein als die zugehörigen Wellpapp-Felder, damit sie im zusammengelegten Zustand der Kiste einander überlappen.

Des weiteren wird vorgeschlagen, daß das Polster 12 aus mehreren, vorzugsweise drei Folienlagen besteht, die an ihren Rändern ziehharmonika-artig miteinander verbunden sind. Die Schweißnähte, welche die Kammern 13-18 des Folienpolsters begrenzen, sind vorzugsweise im Bereich der Knickstellen des Zuschnittes angeordnet, also im Bereich der Rillungen zwischen den einzelnen Feldern. Wie bereits gesagt, befinden sich im Bereich der Schweißnähte auch Durchlaßstellen für die Aufblasluft. Im Bereich dieser Durchlaßstellen können Folienklappen 20 angeordnet sein, die die Durchlaßstellen unter der Wirkung des Gewichtes der verpackten Teile nach dem Füllen mit Preßluft verschließen.

## Patentansprüche

1. Vorzugsweise einteiliger Zuschnitt für eine Verpackungskiste, insbesondere aus Wellpappe,
dadurch gekennzeichnet,
daß auf der Innenseite des Zuschnittes (1) ein mehrlagiges aufblasbares, in sich geschlossenes Polster (12) aus Kunststoffolie befestigt ist.

2. Züschritt nach Anspruch 1,
dadurch gekennzeichnet,
daß das Polster (12) aus mehreren Kammern (13,14,15,16,17,18) besteht, die untereinander in luftdurchlässiger Verbindung stehen.

3. Züschritt nach Anspruch 2,
dadurch gekennzeichnet,
daß wenigstens eine Kammer (13,14,15,16,17,18) einen verschließbaren Lufteinlaßstutzen (19) aufweist.

4. Züschritt nach einem der Ansprüche 2 bis 3,
dadurch gekennzeichnet,
daß das Polster (12) aus drei Folienlagen besteht, die an ihren Rändern ziehharmonika-artig miteinander verbunden sind.

5. Züschritt nach einem der Ansprüche 2, bis 4,
dadurch gekennzeichnet,
daß die Grundfläche der Kammern (13-18) jeweils der Fläche ihrer Wellpappunterlage entspricht und durch stellenweise Verbindung untereinander der Form des zu verpackenden Gegenstandes angepaßt ist.

6. Züschritt nach einem der Ansprüche 2 bis 5,
dadurch gekennzeichnet,
daß die Schweißnähte, welche die Kammern (13-18) des Folienpolsters begrenzen, im Bereich der Knickstellen des Zuschnittes liegen.

7. Züschritt nach Anspruch 6,
dadurch gekennzeichnet,
daß die Schweißnähte Durchlaßstellen für die Aufblasluft freilassen.

8. Züschritt nach Anspruch 7,
dadurch gekennzeichnet,
daß im Bereich der Durchlaßstellen Folienklappen (20) angeordnet sind, die die Durchlaßstellen unter der Wirkung des Gewichtes der Verpackungsteile verschließen.

## Claims

1. Blank for a packing case being preferably in one-piece form and particularly made from corrugated cardboard,
characterized in that
a multilayered inflatable self-contained padding (12) made from plastic foil being fixed on the inside of the blank (1).

2. Blank according to claim 1,
characterized in that
said padding (12) consisting of several chambers (13, 14, 15, 16, 17, 18) being in connection with one another pervious to air.

3. Blank according to claim 2,
characterized in that
at least one chamber (13, 14, 15, 16, 17, 18) comprising a lockable air inlet pipe (19).

4. Blank according to anyone of claims 2 to 3,
characterized in that
said padding (12) consisting of three layers of foils being connected with one another at their edges like a concertina.

5. Blank according to anyone of claims 2 to 4,
characterized in that
the base areas of the chambers (13 - 18) corresponding to the area of their corrugated cardboard base, respectively, and being adapted to the shape of the objects to be packed by connection in parts with one another.

6. Blank according to anyone of claims 2 to 5,
characterized in that
the welds which restrict the chambers (13 - 18) of the foil padding lying in the region of the bending locations of the blank.

7. Blank according to claim 6,
characterized in that
said welds leaving free gap locations for the inflate-air.

8. Blank according to claim 7,
characterized in that
foil flaps (20) being arranged in the region of said gap locations, closing said gap locations under the effect of the weight of the pieces to be packed.

## Revendications

1. Flan, de préférence d'une seule pièce, pour une caisse d'emballage, en particulier en carton ondulé,
caractérisé en ce que
sur le côté intérieur du flan (1) est fixé un rembourrage (12) multi-couches gonflable et refermé sur lui-même réalisé en feuilles de matière plastique.

2. Flan selon la revendication 1,
caractérisé en ce que
le rembourrage (12) comprend plusieurs chambres (13, 14, 15, 16, 17, 18) qui sont reliées les unes aux autres de manière à laisser passer l'air.

3. Flan selon la revendication 2,
caractérisé en ce
qu'une chambre au moins (13, 14, 15, 16, 17, 18) comporte un manchon d'admission d'air (19) obturable.

4. Flan selon l'une ou l'autre des revendications 2 et 3,
caractérisé en ce que
le rembourrage (12) comprend trois couches de feuilles qui reliées les unes aux autres au niveau de leur bordure à la manière d'un accordéon.

5. Flan selon l'une des revendications 2 à 4,
caractérisé en ce que
la surface de base des chambres (13-18) correspond respectivement à la surface de leur support en carton ondulé et est ajustée à la forme de l'objet à emballer, par liaisons ponctuelles.

6. Flan selon l'une des revendications 2 à 5,
caractérisé en ce que
les cordons de soudure qui délimitent les chambres (13-18) du rembourrage en feuilles, sont situés dans la région des emplacements de pliage du flan.

7. Flan selon la revendication 6,
caractérisé en ce que
les cordons de soudure laissent libres des emplacements de passage pour l'air de gonflage.

8. Flan selon la revendication 7,
caractérisé en ce que
des clapets en feuilles (20) sont agencés dans la région des emplacements de passage, qui obturent les emplacements de passage sous l'effet du poids des pièces d'emballage.
